# EUROPÄISCHE PATENTSCHRIFT

(11) **EP 1 226 598 B1**
(45) Veröffentlichungstag und Bekanntmachung des Hinweises auf die Patenterteilung: **30.07.2003**
(21) Anmeldenummer: 00967675.0
(22) Anmeldetag: 14.09.2000
(51) Int. Cl.: H01H 71/02, H01H 69/00

(54) **ELEKTRISCHES SCHUTZSCHALTGERÄT**
ELECTRIC PROTECTIVE SWITCHING DEVICE
APPAREIL DE PROTECTION ELECTRIQUE

(30) Priorität: 29.10.1999 DE 29918974 U
(43) Veröffentlichungstag der Anmeldung: 31.07.2002
(73) Patentinhaber: Moeller GmbH, 53115 Bonn (DE); Faust, Manfred, 53757 St. Augustin (DE)
(72) Erfinder: DAUER, Klaus, 56075 Koblenz (DE); WINZEN, Lothar, 56572 Unkel (DE); BAUJAN, Günter, 53844 Troisdorf (DE); BAUMEISTER, Rudolf, 53773 Hennef (DE); BLECHACZ, Volker, 53332 Bornheim (DE); WILLERSCHEIDT, Peter, 53424 Remagen (DE)
(74) Vertreter: Mäder, Winfried
(86) Internationale Anmeldenummer: EP0008987
(87) Internationale Veröffentlichungsnummer: WO01033595

(56) Entgegenhaltungen:
- EP-A- 0 514 230
- EP-A- 0 903 762
- CH-A- 479 157
- DE-A- 3 014 553
- DE-A- 3 739 806
- DE-A- 4 208 716
- DE-A- 4 426 135

## Beschreibung

Die Erfindung betrifft ein elektrisches Schutzschaltgerät, insbesondere Motorschutzschalter, nach dem Oberbegriff des Anspruches 1.

Aus der DE 42 08 716 C2 ist bereits ein derartiges Schaltgerät bekannt. Dieses Schutzschaltgerät weist ebenfalls ein Isolierstoffgehäuse mit einer Schaltvorrichtung und einer Auslöseeinheit mit einem kurzschlußempfindlichen elektromagnetischen Schnellauslöser auf.

Bekannt ist es, Teileträger für verschiedene vormontierbare Kontakt- und Anschlußteile zu verwenden.

Bekannt ist es auch, Auslöseeinheiten zu verwenden, die mit dem Gehäuse geklemmt sind.

Auch bekannt ist es, Baugruppen mit dem Gerätegehäuse zu verschrauben und zusätzlich mit einem Kleber zu sichern, da die Schrauben mit der Zeit an Spannkraft verlieren.

Der Erfindung liegt die Aufgabe zugrunde, ein gattungsgemäßes Schaltgerät zu schaffen, welches leicht montierbar und eine stabile Bimetallposition garantiert.

Ausgehend von einem Schutzschaltgerät der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Weitere Einzelheiten und Vorteile der Erfindung ergeben sich aus den Unteransprüchen und dem folgenden, anhand von Figuren erläuterten Ausführungsbeispiel. Es zeigen
- Fig. 1: eine perspektivische Darstellung der Schaltgerätes mit einem unmontierten Hilfsbaustein,
- Fig. 2: eine perspektivische Darstellung des Teileträgers mit auseinandergezogenen Teilen,
- Fig. 3: eine perspektivische Darstellung des Teileträgers mit montierten Teilen,
- Fig. 4: eine perspektivische Darstellung des Teileträgers mit einem Slotmotors und
- Fig. 5: eine Darstellung des Teileträgers von der Seite mit montierten Teilen und Slotmotor.
- Fig. 6: eine weitere perspektivische Darstellung des Teileträgers mit montierten Teilen,
- Fig. 7: eine weitere perspektivische Darstellung des Teileträgers mit montierten Teilen,
- Fig. 8: eine perspektivische Darstellung des Teileträgers mit dem Kontaktelement und Slotmotor,
- Fig. 9: eine weitere perspektivische Darstellung des Teileträgers mit dem Kontaktelement und Slotmotor,
- Fig. 10: eine Seitendarstellung des Schutzschaltgerätes,
- Fig. 11: eine Schnittdarstellung des Schutzschaltgerätes mit Hilfsbausteinen,
- Fig. 12: eine weitere Schnittdarstellung des Schutzschaltgerätes mit Hilfsbausteinen,
- Fig. 13: eine Darstellung eines Gehäuseteils von oben,
- Fig. 14: eine perspektivische Darstellung der vom Gehäuse auseinandergezogenen Auslöseeinheit und
- Fig. 15: eine perspektivische Darstellung der im Gehäuse montierten Auslöseeinheit.

Die Fig. 1 zeigt ein elektrisches Schutzschaltgerät 1 zum Schutz von Motoren, auch Motorschutzschalter genannt, mit einem Drehantrieb und einen Drehkopf 11 zum Ein- und Ausschalten und Anzeigen der Auslösung bei Überlast oder Kurzschluß und einem Gehäuse 12, das in drei Gehäuseteile 13, 14, 15 unterteilt ist. Das mittlere Gehäuseteil 14 weist Kabeleinführungsöffnungen 16 mit Kabelklemmen 17 auf, die in den Figuren 3 und 4 dargestellt sind.

Die Fig. 2 zeigt den Teileträger 5, an dem ein Anschlußstück 6 befestigbar ist.

Das Anschlußstück 6 besteht aus Kupfer und ist L-förmig, wobei der untere nach außen gerichtete Schenkel 18 als Kontaktabgriff für die Kabelklemme 17 vorgesehen ist.
Der Teileträger 5 weist einen Fixierungszapfen 23 auf, der in eine entsprechende Vertiefung am unteren Schenkel 18 des Anschlußstückes 6 ragt.

Der obere Schenkel 21 des Anschlußstückes 6 ist mit einer Verbindungszone 19 versehen, an der ein an einer Bimetallfeder bzw. Bimetall 8 umwickeltes Heizelement 22 bzw. Heizleiter bekannter Art elektrisch und mechanisch verbunden ist. Diese erste Verbindungszone 19 wird mit Schutzgasschweißen bzw. einer Plasmaschweißung realisiert, wobei dieses erste Schweißpunkt 24 in der Fig. 5 näher dargestellt ist. Auch die nachfolgenden Schweißpunkte 25, 26, 27 werden mit Schutzgasschweißen realisiert.
Eine zweiter Schweißpunkt 25 ist an der Verbindungsstelle zwischen dem Heizelement 22 und dem Bimetall 8 vorhanden. Durch das Schutzgasschweißen des zweiten Schweißpunktes 25 werden Bimetall 8 mit einer Legierung, die sich nur sehr schwer schweißen läßt miteinander sicher verbunden, womit Qualitätsprobleme in dieser Hinsicht beseitigt werden.
Mit der Schutzgas- bzw. Plasmaschweißung wird das Heizelement 22 an der passiven Seite des Bimetalls 8 angeschweißt. Die passive Seite des Bimetalls 8 ist zum Schweißen gut geeignet, weil nur die aktive Seite aus einer Legierung besteht, die sich relativ schwer bzw. nicht schweißen läßt.

Das untere Ende des Bimetalls 8 ist mit dem Jochblech 28 an einer nach außen gebogenen Zunge 33 senkrecht verbunden.
Das Jochblech 28 besteht aus einem U-förmigen Bereich mit zwei parallelen Seitenschenkeln 29, 31, die den Schnellauslöser halten, einen diese verbindenden Querschenkel 30 und einen an dem zweiten Schenkel 31 rechtwinkelig einstückig verbunden Befestigungsabschnitt 32 und der Zunge 33.

An dem Befestigungsabschnitt 32 ist eine Fixierlasche 35 angeordnet, die in eine längliche Rastöffnung 36 mit Fixiernoppen 37 ragt, wodurch das Jochblech 28 in dem Teileträger 5 befestigt ist.
Parallel zu dem Befestigungsabschnitt 32 ist das Kontaktelement 7 angeordnet, wobei die Auslösespule 38 an dem einen Spulenende mit dem Kontaktelement 7 mit einem drittem Schweißpunkt 26 verbunden ist während das andere Spulenende mit dem Jochblech 28 am Befestigungsabschnitt 32 mit einem vierten Schweißpunkt 27 verbunden ist, wobei der Stromfluß bereichsweise durch das Jochblech 28 fließt, d.h. von dem vierten Schweißpunkt 27 in die Bimetallfeder 8 fließt.
Das Kontaktelement 7 ist teilweise in dem Jochblech 28 angeordnet, wobei das Kontaktelement 7 und das Jochblech 28 mit Aussparungen 39, 40 versehen sind
Das Kontaktelement 7 ist mit einem an den Teileträger anliegendem ersten Abschnitt 41 versehen, das mit einer Vertiefung 42 beaufschlagt ist, die in ein Stützbereich 43 des Teileträgers greift.
Unterhalb des ersten Abschnitts 41 schließt sich ein zweiter Abschnitt 44, der im Bereich 45 bauchig geformt ist und in einem unterhalb des Teileträgers 5 angeordneten Endabschnitt 46 endet, das in die gleiche Richtung wie der untere Schenkel 18 des Anschlußstückes 6 angeordnet ist.
In Bereich 45 und dem Endabschnitt 46 wird an dem Teileträger 5 ein Slotmotor 47 vormontiert.
Der Teileträger 5 ist mit zwei plattenförmigen Bereichen 49 versehen, die verhindern das Gase der Schaltkammer des Schaltgerätes in den Auslösebereich gelangen.
Der Kontaktwinkel 7 wird durch Drehen um die Achse X in Pfeilrichtung A von Fig. 2 in den Teileträger 5 hinter dem Stützbereich 43 hineingeschwenkt.

Wie die Figuren 11 und 12 zeigen ragen die Befestigungsnasen 3 durch die Montageöffnungen 48 am Gehäuse 12 in die Aufnahmetaschen 2 am Teileträger 5.

Der Stromfluß in den an dem Teileträger 5 angeordneten Teilen fließt von dem unteren Schenkel des Anschlußstückes 6 bis zu dem ersten Schweißpunkt 24, anschließend in das Heizelement 22 bis zu den zweiten Schweißpunkt 25 anschließend über das Bimetall 8 in das Jochblech 28 bis zu dem vierten Schweißpunkt 27, anschließend in die Auslösespule 38 bis zu dem dritten Schweißpunkt 26, anschließend in das Kontaktelement 7.

Mechanisch fixiert werden das Anschlußstück 6 durch den Fixierungszapfen 23 mit dem Teileträger 5, das Jochblech 28 mit dem Teileträger 5 durch die Fixierlasche 35 und das Kontaktelement 7 mit dem Teileträger 5 an seinem Stützbereich 43.
Das Heizelement 22, und die Auslösespule werden durch die Schweißpunkte gehalten 24,25 bzw. 26,27, wodurch insgesamt alle Teile stabil an dem Teileträger 5 gehalten werden.

Der Teileträger 5 besteht aus Thermoplast und wird in das Gehäuse 12, das auch aus Duroplast besteht, bzw. einem Gehäuseteil 13 verklebt, wie die anderen Teileträger der anderen Phasen auch.
Das Kleben erfolgt ohne eine zusätzliche Verbindung, wie Schraubverbindung oder Verspannen und dergleichen.

An dem Gehäuse 12 sind, wie in Fig. 13 zu sehen ist, Klebetaschen 51,52 vorhanden, die mit einer Menge von ca. 0,010 g Klebematerial gefüllt werden. In die Klebetaschen tauchen Stifte 53,54 der Auslöseeinheit ein, die dort verklebt werden.
Die ersten Stifte 53 sind jeweils an das Jochblech 28 angeformt während die zweiten Stiften 54 an das Anschlußstück 6 angeformt sind. Ferner sind dritte Stifte 55 an das Jochblech angegformt.

Geklebt werden nur Metallfortsätze von Blechen, die hier als Stifte 53,54 gekennzeichnet sind. Die Stifte 53, 44 sind räumlich verteilt, um einen guten halt zu gewährleisten. Insgesamt sind zwölf Stifte 53, 54, 55 vorhanden. Hierdurch entfallen jegliche Verschraubungen, die bei Thermoplasten erforderlich sind. Durch die dauerhaft feste Verbindung wird in einfacher Weise erreicht daß die Bimetallposition stabil bleibt. Thermische und mechanische Spannungen werden durch die Verwendung des Thermoplast und durch das Kleben erheblich gemindert, während die Wärme- und Formstabilitat gewährleistet wird.

Die Auslöseeinheit ist, wie Fig. 15 zeigt, in dem mittleren Gehäuseteil 14 integriert.

Der vormontierte Teileträger wird in das Gehäuse 12 in hierfür vorhandene Kammern eingeschoben.

### Liste der Bezugszeichen

Schaltgerät 1
Aufnahmetaschen 2
Befestigungsnasen 3
Hilfsbaustein 4
Teileträger 5
Anschlußstück 6
Kontaktelement 7
Bimetall 8
Überstromauslöser 9
Schnellauslösers 10
Drehkopf 11
Gehäuse 12
Gehäuseteile 13, 14, 15
Kabeleinführungsöffnungen 16
Kabelklemme 17
Unterer Schenkel 18
Verbindungszone 19
Oberer Schenkel 21
Heizelement 22
Fixierungszapfen 23
Erster Schweißpunkt 24
Zweiter Schweißpunkt 25
Dritter Schweißpunkt 26
Vierter Schweißpunkt 27
Jochblech 28
Querschenkel 30
Seitenschenkeln 29, 31
Befestigungsabschnitt 32
Zunge 33
Aufnahmedohm 34
Fixierlasche 35
Rastöffnungen 36
Fixiernoppen 37
Auslösespule 38
Aussparungen 39, 40
Erster Abschnitt 41
Vertiefung 42
Stützbereich 43
zweiter Abschnitt 44
Bereich 45
Endabschnitt 46
Slotmotor 47
Montageöffnungen 48
plattenförmigen Bereichen 49
Auslöseeinheit 50
Klebetaschen 51,52
Stifte 53,54,55

## Patentansprüche

1. Elektrisches Schutzschaltgerät (1), insbesondere Motorschutzschalter, mit
einem Gehäuse (12) aus Duroplast, einer Schaltkontaktanordnung, einer Auslöseeinheit mit mindestens einem Bimetallauslöser, einer auf ein Schaltschloß wirkende und von dem Bimetall betätigbare Auslösebrücke und einem Teileträger (5) aus Isolierstoff für verschiedene auf diesem Teileträger (5) vormontierbare Kontakt- und Anschlußteile der Auslöseeinheit, **dadurch gekennzeichnet, daß** die vormontierbaren Kontakt- und Anschlußteile der Auslöseeinheit in das Gehäuse (12) oder einem Gehäuseteil (13) verklebt sind und daß die Befestigung dieser vormontierbare Kontakt- und Anschlußteile im Gehäuse ohne eine zusätzliche Verbindung erfolgt.

2. Elektrisches Schutzschaltgerät nach Anspruch 1, **dadurch gekennzeichnet, daß** an dem Gehäuse (12) Klebetaschen (51,52) vorhanden sind, die mit Klebematerial füllbar sind, und daß in die Klebetaschen (51,52) Stifte (53, 54, 55) der Auslöseeinheit eintauchbar sind, die in den Klebetaschen (51,52) verklebbar sind.

3. Elektrisches Schutzschaltgerät nach einem oder mehreren der vorherigen Ansprüche 2 oder 3, **dadurch gekennzeichnet, daß** erste Stifte (53) jeweils an ein Jochblech (28) angeformt sind, daß zweite Stiften (54) an ein Anschlußstück (6) angeformt sind und daß dritte Stifte (55) vorhanden sind, die am Jochblech (28) angeordnet sind, wobei diese Stifte (53, 54, 55) als Metallfortsätze ausgebildet sind und geklebt werden, und wobei die Stifte (53, 54, 55) räumlich verteilt sind.

4. Elektrisches Schutzschaltgerät nach einem oder mehreren der vorherigen Ansprüche, **dadurch gekennzeichnet, daß** mindestens neun, vorzugsweise insgesamt zwölf, Stifte (53, 54) zum verkleben vorhanden sind.

5. Elektrisches Schutzschaltgerät nach einem oder mehreren der vorherigen Ansprüche, **dadurch gekennzeichnet, daß** an dem Teileträger (5) ein Anschlußstück (6) befestigt ist, daß ein Schenkel (21) des Anschlußstückes (6) mit einer Verbindungszone (19) versehen ist, an der ein an das Bimetall (8) umwickeltes Heizelement (22) elektrisch und mechanisch verbunden ist, daß das untere Ende des Bimetalls (8) mit dem Jochblech (28) an einer Zunge (33) senkrecht verbunden ist, wobei das Jochblech (28) mit einer Fixierlasche (35) mit dem Teileträger (5) verbunden ist, und daß ein Kontaktelement (7) an dem Teileträger (5) angeordnet ist, das mit einer Auslösespule (38) verbunden ist, wobei die Auslösespule (38) auch mit dem Jochblech (28) verbunden ist.

## Claims

1. Electrical circuit breaker (1), in particular a motor circuit breaker, having
a housing (12) composed of thermosetting plastic, a switching contact arrangement, a tripping unit with at least one bimetallic release, a tripping bridge which acts on a switching mechanism and can be operated by the bimetallic strip, and a component mount (5) composed of insulating material for various contact and connecting components of the tripping unit which can be installed on this component mount (5) in advance, **characterized in that** the contact and connecting components of the tripping unit which can be installed in advance are adhesively bonded into the housing (12) or in a housing part (13), and **in that** these contact and connecting components which can be installed in advance are mounted in the housing without any additional connection.

2. Electrical circuit breaker according to Claim 1, **characterized in that** adhesive pockets (51, 52) which can be filled with adhesive material are provided on the housing (12), and **in that** pins (53, 54, 55) of the tripping unit can enter the adhesive pockets (51, 52) and can be adhesively bonded into the adhesive pockets (51, 52).

3. Electrical circuit breaker according to one or more of the preceding Claims 2 or 3, **characterized in that** first pins (53) are in each case integrally formed on a yoke plate (28), **in that** second pins (54) are integrally formed on a connecting piece (6), and **in that** third pins (55) are provided and are arranged on the yoke plate (28), with these pins (53, 54, 55) being in the form of metal projections and being adhesively bonded, and with the pins (53, 54, 55) being spatially distributed.

4. Electrical circuit breaker according to one or more of the preceding claims, **characterized in that** at least nine, and preferably a total of 12, pins (53, 54) are provided for adhesive bonding.

5. Electrical circuit breaker according to one or more of the preceding claims, **characterized in that** a connecting piece (6) is mounted on the component mount (5), **in that** a limb (21) of the connecting piece (6) is provided with a connection zone (19) to which a heating element (22) which is wound around the bimetallic strip (8) is electrically and mechanically connected, **in that** the lower end of the bimetallic strip (8) is connected to the yoke plate (28) at right angles on a tongue (33), with the yoke plate (28) being connected by means of a fixing lug (35) to the component mount (5), and **in that** a contact element (7) is arranged on the component mount (5) and is connected to a tripping coil (38), with the tripping coil (38) also being connected to the yoke plate (28).

## Revendications

1. Appareil de protection électrique (1), plus précisément disjoncteur de protection comprenant un boîtier (12) en résine thermodurcissable, un arrangement de contacts de commutation, un mécanisme de déclenchement comprenant au moins un déclencheur bilame, un cavalier de déclenchement agissant sur un verrou de maintien et pouvant être actionné par le bilame et un porte-pièce (5) en matériau isolant pour différents éléments de contact et de raccordement du mécanisme de déclenchement qui peuvent être prémontés sur ce porte-pièce (5), **caractérisé en ce que** les éléments de contact et de raccordement du mécanisme de déclenchement qui peuvent être prémontés sont collés dans le boîtier (12) ou une partie du boîtier (13) et que la fixation de ces éléments de contact et de raccordement qui peuvent étre prémontés s'effectue dans le boîtier sans liaison supplémentaire.

2. Appareil de protection électrique selon la revendication 1, **caractérisé en ce que** le boîtier (12) comporte des poches de collage (51, 52) qui peuvent être remplies de matière adhésive et que des broches (53, 54, 55) du mécanisme de déclenchement, lesquelles peuvent être collées dans les poches de collage (51, 52), peuvent être introduites dans les poches de collage (51, 52).

3. Appareil de protection électrique selon une ou plusieurs des revendications 2 ou 3 précédentes, **caractérisé en ce que** des premières broches (53) sont à chaque fois façonnées sur une tôle de culasse (28), que des deuxièmes broches (54) sont façonnées sur une pièce de raccordement (6) et qu'il existe des troisièmes broches (55) qui sont disposées sur la tôle de culasse (28), ces broches (53, 54, 55) étant réalisées sous la forme de prolongements métalliques et étant collées, et les broches (53, 54, 55) étant réparties dans l'espace.

4. Appareil de protection électrique selon une ou plusieurs des revendications précédentes, **caractérisé en ce qu'**il existe au moins neuf, de préférence au total douze broches (53, 54) à coller.

5. Appareil de protection électrique selon une ou plusieurs des revendications précédentes, **caractérisé en ce qu'**une pièce de raccordement (6) est fixée au porte-pièce (5), qu'une branche (21) de la pièce de raccordement (6) est munie d'une zone de liaison (19) à laquelle est relié électriquement et mécaniquement un élément chauffant (22) enroulé sur le bilame (8), que l'extrémité inférieure du bilame (8) est reliée perpendiculairement avec la tôle de culasse (28) au niveau d'une languette (33), la tôle de culasse (28) étant reliée au porte-pièce (5) avec un collier de fixation (35), et qu'un élément de contact (7) est disposé sur le porte-pièce (5) et relié à une bobine de déclenchement (38), la bobine de déclenchement (38) étant également reliée à la tôle de culasse (28).
